# EUROPÄISCHE PATENTSCHRIFT

(11) **EP 0 007 473 B1**
(45) Veröffentlichungstag und Bekanntmachung des Hinweises auf die Patenterteilung: **13.01.1982**
(21) Anmeldenummer: 79102228.8
(22) Anmeldetag: 02.07.1979
(51) Int. Cl.: H01B 13/02, D07B 7/02

(54) **Vorrichtung zum SZ-Verseilen von Starkstromkabeladern mit sektorförmigem Leiterquerschnitt**
Device for SZ stranding power current cable cores with a sector-shaped conductor cross-section
Dispositif de câblage SZ d'âmes de câbles de courant fort avec une section transversale du conducteur en forme d'un secteur

(30) Priorität: 28.07.1978 DE 2833704; 22.05.1979 DE 2921092
(43) Veröffentlichungstag der Anmeldung: 06.02.1980
(73) Patentinhaber: SIEMENS AKTIENGESELLSCHAFT, 80333 München (DE)
(72) Erfinder: Vogelsberg, Dieter, D-8630 Coburg (DE)

## Beschreibung

Die Erfindung liegt auf dem Gebiet der Fertigungstechnik elektrischer Kabel und behandelt die SZ-Verseilung von Starkstrom-Kabeladern mit sektorförmigen Leiterquerschnitt unter besonderer Berücksichtigung der hierbei auftretenden mechanischen Kräfte.

Zur besseren Raumausnutzung des Kabelquerschnittes ist es bei mehradrigen Starkstromkabeln im Nieder- und unteren Mitteispannungsbereich (< 10 kV) üblich, Kabeladern mit sektorförmigem Leiterquerschnitt zu verwenden. Diese werden miteinander mit gleichbleibender Drallrichtung zur Kabelseele verseilt. Dabei können Sektoradern mit und ohne Vordrall verwendet werden. Sektoradern ohne Vordrall werden ohne Rückdrehung miteinander verseilt, wobei während des Verseilvorganges starke Torsionsbeanspruchungen auf die Sektoradern einwirken. Sektoradern mit Vordrall werden mit Rückdrehung miteinander verseilt ; hierbei sind die Torsionsbeanspruchungen relativ gering (« Kabel- und Leitungsfertigung », Kombinat VEB Kabelwerk Oberspree, VEB-Verlag Technik Berlin, 1976, Seite 200). Bei der Verseilung von Sektoradern ist es üblich, vor dem Verseilnippel eine Zwangsführung für jede Ader anzuordnen, um ihre für die Verseilung erforderliche räumliche Lage zu fixieren. Eine solche Zwangsführung kann aus mehreren geradlinig hintereinander angeordneten profilierten Rollen bestehen, zwischen denen die jeweilige Ader hindurchläuft (DE-A-22 11 111).

Neben der üblichen Verseilung der Sektoradern mit gleichbleibender Drallrichtung ist auch eine Verseilart bekannt, bei der die Sektoradern mit in Abständen wechselnder Drallrichtung verseilt werden. Eine solche Verseilart hat in den letzter Jahren unter der Bezeichnung « SZ-Verseilung bei der Herstellung von Fernmeldekabein und Starkstromleitungen Eingang gefunden, doch sind die hierzu entwickelten SZ-Verseilmaschinen für die Verseilung von Sektoradern nicht ohne entsprechende Weiterentwicklung einsetzbar, da bei der Verseilung von Sektoradern wegen der großen Leiterquerschnitte (;a. 35 mm²) große mechanische Kräfte zu beherrschen sind.

Bei einer bekannten Einrichtung zur SZ-Verseilung von Sektoradern ohne Vordrall ist als eigentliches Verseilwerkzeug eine vor einem Verseilnippel angeordnete oszillierende Verseilscheibe vorgesehen, die mit Zwangsführungen für die Sektoradern gekoppelt ist. Zwischen dem Verseilnippel und der Abzug- und Aufwickelvorrichtung kann eine weitere Verdrehungsvorrichtung in Form eines Rollen- oder Bandabzuges angeordnet sein, die jeweils mit gegenläufiger Drehrichtung wie die oszillierende Verseilscheibe umläuft. Mit einer solchen Verseileinrichtung können naturgemäß nur ein bis zwei Verseilschläge je Verseilrichtung erzeugt werden (DE-A-2514 033).

Weiterhin ist bereits vorgeschlagen worden, die vor dem Verseilnippel gerichteten Sektoradern mit einer zwischen einem ersten und einem zweiten Verseilnippel angeordneten Verseilvorrichtung zu verseilen, die mit abschnittsweise wechselnder Drehrichtung umläuft. Hierbei werden die Sektoradern im ersten Verseilnippel ein erstes Mal und im zweiten Verseilnippel ein zweites Mal gleichsinnig verseilt. Die Drehrichtung der Verseilvorrichtung, die aus einem oder zwei hintereinander angeordneten Spannzangenabzügen besteht, wird in Abständen geändert, die in bekannter Weise auf die Speicherkapazität der Einrichtung abgestimmt sind (DE-A-27 42 662).

Weiterhin ist zur Verseilung von Adern für Nachrichtenkabel ein Verseilverfahren bekannt, bei dem die Verseilelemente mit Hilfe eines gestreckten Speichers wechselnder Drehbewegung verseilt werden. Der gestreckte Speicher besteht dabei aus zwei zwischen zwei Verseilnippeln angeordneten Verseilköpfen. Die Drehrichtung oder die Drehzahl der Verseilköpfe wird in Abständen gewechselt, die auf die Speicherlänge des gestreckten Speichers abgestimmt sind (FR-A-1 447 458, DE-A-22 30 972). Für derartige Verseilzwecke können auch Verseilköpfe eingesetzt werden, die nach Art eines Raupenabzuges ausgebildet sind (DE-A-17 90 249) oder aus einer vom Verseilgut einmal umschlungenen, tangential zur Verseilachse angeordneten Umlenkrolle bestehen (DE-A-17 65 452).

Der Erfindung liegt die Aufgabe zugrunde, die bekannte Verseilvorrichtung zur SZ-Verseilung von nichtvordrallierten Starkstromkabeladern mit sektorförmigem Leiterquerschnitt (DE-A-2514033) in der Weise zu verbessern, daß eine größere Anzahl von Verseilschlägen in jeder Schlagrichtung aufgebracht werden kann und daß das Verseilgut im Bereich der Umkehrstellen der Drallrichtung eine genaue Verseilgeometrie aufweist und daß diese Umkehrstellen möglichst kurz ausgebildet sind.

Die Erfindung geht demnach von einer Vorrichtung zum SZ-Verseilen von Starkstromkabeladern mit sektorförmigem Leiterquerschnitt aus, die aus raumfest angeordneten Adervorräten, aus einem Verseilnippel mit davor angeordneter Zwangsführung für jede Kabelader, aus einer hinter dem Verseilnippel angeordneten, mit wechselnder Drehbewegung umlaufenden Verdrehungsvorrichtung und aus einer Abzug- und Aufwickelvorrichtung besteht. Gemäß der Erfindung ist vorgesehen, daß die Zwangsführungen raumfest angeordnet sind, daß der Verdrehungsvorrichtung eine synchron mit dieser umlaufende und zu dieser mit Abstand angeordnete zweite Verdrehungsvorrichtung mit einem dahinter angeordneten zweiten Verseilnippel (Verseilpunkt) nachgeschaltet ist, dessen Abstand von dem letzten Angriffspunkt der zweiten Verdrehungsvorrichtung gleich oder annähernd gleich ist dem Abstand des ersten Verseilnippels von dem ersten Angriffspunkt der ersten Verdrehungsvorrichtung und daß der Abstand zwischen dem letzten Angriffspunkt jeder Zwangsführung an einer Kabelader und dem ersten Angriffspunkt der ersten Verdrehungsvorrichtung am Verseilgut kleiner oder höchstens gleich ist der durch die Abzugsgeschwindigkeit und die Drehzahl bzw. Drehzahlen der Verseilvorrichtung gegebenen Schlaglänge des Verseilgutes. Vorzugsweise ist dieser letztgenannte Abstand kleiner oder höchstens gleich der halben Schlaglänge des Verseilgutes.

Mit einer derart ausgebildeten Vorrichtung werden die Sektoradern sowohl im Bereich des ersten Verseilnippels als auch im Bereich des zweiten Verseilnippels auf kurzem Wege wirksam miteinander verseilt, wobei die Längen der Torsionswechselstellen in den einzelnen Kabeladern auf die Länge der Drallwechselstellen der miteinander verseilten Kabeladern abgestimmt sind. In dieser Hinsicht geht die Erfindung unter anderem von der Überlegung aus, daß die zweite Verdrehung des Verseilverbandes im Bereich des zweiten Verseilnippels dann ohne Störung verläuft, wenn die erste Verdrehung im Bereich des ersten Verseilnippels zu einer genauen Verseilgeometrie geführt hat. Hierbei ist vorausgesetzt, daß die Änderung der Drehbewegung der Verseilköpfe genau auf den Abstand der beiden Verseilnippel und Verseilköpfe, also auf die Speicherlänge des von den Verseilnippeln und Verseilköpfen gebildeten gestreckten Speichers abgestimmt ist.

Eine möglichst genaue Verseilgeometrie der Kabeladern erhält man, wenn die Torsion der nicht rückgedrehten Kabeladern und die Bildung der Torsionswechselstellen sowie der Drallwechselstellen auf einer möglichst kurz gehaltenen Wegstrecke erfolgen und die hierzu erforderlichen Kräfte nicht nur an der äußeren Oberfläche der zu einem Strang zusammengefaßten Kabeladern, sondern auch an den einzelnen Kabeladern selbst, solange diese noch unverseilt sind, angreifen. Die möglichst kurz gehaltene Wegstrecke soll hierbei keinesfalls größer als eine Schlaglänge der verseilten Kabeladern sein. Mit Rücksicht auf die bei Sektorleiterkabeln üblichen Schlaglängen in der Größenordnung von etwa 150 cm bedeutet dies, daß der Abstand zwischen den Zwangsführungen und der Verseilvorrichtung möglichst 60 bis 100 cm beträgt.

Zur Optimierung der Abstandsverhältnisse je nach Art der zu verseilenden Sektoradern empfiehlt es sich, die Zwangsführungen und/oder die Verseilköpfe in ihrer örtlichen Lage gegenüber den Verseilnippeln unabhängig voneinander veränderbar bzw. einstellbar anzuordnen.

Zur Ausbildung einer sauberen Verseilgeometrie sollen weiterhin, wie bereits erwähnt, der erste rotierende Verseilkopf und die Zwangsführungen für die Kabeladern einander räumlich eng benachbart sein. In diesem Fall läuft der Kraftfluß vom rotierenden Verseilkopf über das Verseilgut zu den Zwangsführungen über räumlich relativ eng begrenzte Bahnen. Damit hier keine Aderbeschädigungen auftreten, müssen die einzelnen Maschinenelemente sorgfältig dimensioniert werden. Um die Zwangsführungen möglichst nahe am Verseilnippel anordnen zu können, empfiehlt sich daher eine Ausgestaltung in Form mehrerer profilierter Führungsrollen, die längs einer Wellenlinie jeweils auf der Innenseite der Wellenlinie angeordnet sind. Hierbei können einige der beidseitig der Wellenlinie angeordneten Führungsrollen einander paarweise oder auf Lücke gegenüberstehen, insbesondere in einem Bereich, in dem die Wellenlinie ihre Krümmung wechselt. Bei einer derartigen Ausgestaltung der Zwangsführung werden die bei der Abzugsbewegung der Kabeladern wirkenden Längskräfte in Querkräfte umgewandelt.

Besonders große Kräfte von einer Zwangsführung aufgenommen werden, wenn diese aus zwei hintereinander angeordneten Umlenkscheiben besteht, auf denen die jeweilige Kabelader mit einem Umschlingungswinkel von wenigstens 90° aufliegt. Solche mit einer Profilrille versehenen Umlenkscheiben lassen eine besonders schonende Behandlung der sektorförmigen Kabeladern zu. Um hierbei eine zu große Wegstrecke zwischen der letzten Umlenkscheibe und dem Verseilnippel zu vermeiden, kann diese Wegstrecke durch eine oder mehrere profilierte Führungsrollen überbrückt werden ; diese Führungsrollen sind zweckmäßig längs einer gekrümmten Linie angeordnet, damit die jeweilige Kabelader durch Umwandlung von Längskräften in Querkräfte an diese Profilrollen angepreßt wird.

Die hinter bzw. vor den Verseilnippeln angeordneten Verseilköpfe müssen ebenfalls im Hinblick auf die Übertragung möglichst großer Kräfte sowie im Hinblick auf eine möglichst nahe Anordnung an den Verseilnippeln ausgestaltet sein. Geeignet hierfür sind Raupenbandanordnungen oder Spannbacken- bzw. Spannzangeneinrichtungen. Vorteilhaft im Hinblick auf eine schonende Behandlung des Verseilgutes ist auch die Verwendung eines Ein-Scheiben-Twisters, bei dem der Verseilkopf aus einer vom Verseilgut einmal umschlungenen, zur Verseilachse annähernd symmetrisch angeordneten Umlenkscheibe besteht. Da das Verseilgut in diesem Fall aus der Verseilachse ausgelenkt wird, können unter Ausnutzung der Hebelwirkung sehr große Drehkräfte auf das Verseilgut übertragen werden. Um den Angriffspunkt eines solchen Verseilkopfes möglichst nahe an den Verseilnippel zu verlegen, ist es dabei notwendig, der Umlenkscheibe zur Zu- und Abführung des Verseilgutes jeweils eine oder mehrere Führungsrollen zuzuordnen.

Ausführungsbeispiele der neuen SZ-Verseilvorrichtung sind in den Figuren 1 bis 4 dargestellt.

Die in den Figuren schematisch wiedergegebenen Vorrichtungen bestehen im wesentlichen aus Konstruktionselementen, wie sie dem Fachmann vertraut sind, wie Spule, Lochscheibe, Umlenkrolle, Zwangsführung, VerseilnippeI, Verseilkopf, Raupenband- oder Spannbackenabzug, Extruder, Wasserkühlstrecke, Abzug- und Aufwickeleinrichtung. Daher wird auf eine konstruktive Darstellung dieser Bauteile verzichtet. Die in Fig. 1 dargestellte Vorrichtung dient zur Verseilung von drei Starkstromkabeladern 2 zu einem Verseilverband 7. Die kunststoffisolierten Kabeladern 2 weisen eine sektorförmigen Leiterquerschnitt auf und sind nicht vordralliert. Sie laufen von raumfest angeordneten Adervorräten 1 ab und werden über Umlenkrollen 3 und Zwangsführungen 4 dem Verseilnippel 5 zugeführt.

Hinter dem Verseilnippel 5 und vor der Abzugeinrichtung 9, die einen Verseilpunkt bildet, ist je ein mit wechselnder Drehbewegung rotierender Verseilkopf 6 bzw. 8 angeordnet, der die im Verseilnippel 5 zusammengeführten Kabeladern von außen kraftschlüssig umfaßt und miteinander tordiert bzw. verseilt. Jeder Verseilkopf besteht aus einer Raupenbandanordnung oder aus einer Anordnung nach Art eines Spannbackenabzuges. Die Raupenbänder oder Spannbacken werden in Richtung der Verseilachse vom mit konstanter Abzugsgeschwindigkeit v durchlaufenden Verseilgut angetrieben, können aber auch von auBen angetrieben sein und das Verseilgut in Längsrichtung der Verseilachse bewegen. Die Drehbewegung, d.h. die Drehzahl oder die Drehrichtung, der Verseilköpfe 6 und 8 wird synchron in Abständen gewechselt, die in bekannter Weise auf die Laufzeit eines Längselementes des Verseilgutes vom ersten zum zweiten Verseilnippel bzw. vom ersten zum zweiten Verseilkopf abgestimmt sind. Hinter dem Verseilkopf 8 wird das Verseilgut von der Abzugeinrichtung 9 erfaßt und auf die Aufwickeleinrichtung 10 aufgewickelt.

Im Bereich zwischen den Verseilköpfen 6 und 8 ist bei wechselnder Drehrichtung der Verseilköpfe mit einem Aufseilen der Umkehrstellen der Drallrichtung des Verseilgutes unter dem Einfluß von Zugspannungen nicht zu rechnen, da die Kabeladern 2 im Bereich der Umkehrstellen plastisch verformt sind und so für eine stabile Verseilgeometrie sorgen. Gegebenenfalls können aber zwischen den Verseilköpfen 6 und 8 besondere Führungselemente für das Verseilgut angeordnet sein. Im übrigen kann die Abzugeinrichtung 9 entfallen, wenn einer oder beide wechselnd rotierenden Verseilköpfe deren Funktion übernehmen. Als zweiter Verseilpunkt ist dann eine Umlenkscheibe oder ähnliches vorzusehen.

Der wirksame Abstand des Verseilkopfes 6 vom Verseilnippel 5 ist mit b bezeichnet, der wirksame Abstand der Zwangsführungen 4 vom Verseilnippel 5 mit a. Die Summe der Abstände a und b und damit auch die Länge c zwischen dem .Verseilkopf 8 und dem vom Abzug 9 gebildeten Verseilpunkt soll kleiner als eine Schlaglänge des Vemeilgutes sein.

Bei der in Fig. 1 dargestellten Vorrichtung bestehen die Zwangsführungen 4 aus paarweise gegenüberstehenden Rollengruppen, wobei die einzelnen Rollen profiliert und diese Profile genau an die Querschnittsform der Sektoradern 2 angepaBt sind. Durch die Profilierung und den Anpreßdruck zwischen den Rollengruppen wird verhindert, daß sich die Sektoradern 2 im Bereich der Zwangsführungen 4 drehen. Die Längsbewegung der Sektoradern wird nicht behindert.

In Fig. 2 sind Zwangsführungen 11 dargestellt, die aus ebenfalls profilierten Umlenkrollen 12 bestehen. Diese Umlenkrollen sind jedoch auf einer Wellenlinie, insbesondere einer S-förmig geschwungenen Linie, angeordnet, so daß durch die hierbei erzielte Umlenkung der Kabeladern die infolge der Abzugsbewegung wirksamen Längskräfte in Querkräfte umgewandelt werden. Ein besonderes Anpressen der Profilrollen 12 an die Kabeladern ist daher nicht erforderlich. Im Bereich der Krümmungsänderung der Wellenlinie stehen sich Umlenkrollen paarweise oder auf Lücke gegenüber. Der Vorteil einer solchen Anordnung ist darin zu sehen, daß ein besonders kleiner Abstand zwischen der letzten Führungsrolle einer Zwangsführung 11 und dem Verseilnippel 5 erzielt werden kann.

Fig. 3 zeigt eine Zwangsführung 13, die besonders große Kräfte aufnehmen kann. Hierzu sind jeweils zwei relativ große, profilierte Umlenkscheiben 14 und 15 vorgesehen, die hintereinander angeordnet sind und von einer Kabelader über einen Winkel von jeweils etwa 180° umschlungen sind. Die Wegstrecke zwischen dem Ablaufpunkt einer Kabelader auf der zweiten Umlenkscheibe 15 und dem Verseilnippel 5 wird zweckmäßig mit Hilfe einer oder mehrerer profilierter Führungsrollen 16 überbrückt. Es empfiehlt sich hierbei, die Führungsrolle 16 derart anzuordnen, daß die Kabelader auf dem Weg von der Umlenkscheibe 15 zum Verseilnippel 5 auf einer gekrümmten Linie geführt wird.

Fig. 3 zeigt gleichzeitig eine vorteilhafte Ausgestaltung eines hinter dem Verseilnippel 5 angeordneten Verseilkopfes 17. Dieser ist nach Art eines Ein-Scheiben-Twisters aufgebaut und besteht aus der vom Verseilgut 7 einmal umschlungenen Umlenkscheibe 18, der jeweils zur Zu- und Abführung des Verseilgutes zwei Führungsrollen 19 zugeordnet sind. Ein solcher Verseilkopf benötigt zwar relativ große Querabmessungen je nach Durchmesser des Verseilgutes, mit Rücksicht auf die bei Kabeladern mit einem Leiterquerschnitt von beispielsweise 150 mm² vorgesehene Schlaglänge von etwa 1,5 m ergeben sich jedoch bei einer Abzugsgeschwindigkeit von beispielsweise 40 bis 75 m/mn Drehzahlen des Verseilkopfes in der Größenordnung von 10 bis 60 U/mn. Die bei der Verseilung auftretenden Massenkräfte eines solchen Verseilkopfes sind jedoch wesentlich kleiner als im Falle einer konventionellen Verseilung mit umlaufenden Spulen.

Das Profil der Umlenkscheibe 18, die gegebenenfalls auch als Abzugscheibe ausgestaltet sein kann, wird leicht konisch ausgebildet. Vorzugsweise liegt der Schwerpunkt der Umlenkscheibe 18 etwas außerhalb der Verseilachse.

Fig. 4 zeigt eine Vorrichtung, bei der die Verseilung der Kabeladern 2 zu einem Verseilverband 7 mit einem Extrusionsprozeß zum Aufbringen eines Kabelmantels verknüpft ist und mit der demnach aus Kabeladern 2 ein komplettes Kabel 25 hergestellt werden kann. Hierzu schließt sich an den Verseilteil, der im wesentlichen mit den in Fig. 1 und Fig. 3 dargestellten Einrichtungen übereinstimmt und die beiden Verseilköpfe 17 und 20 enthält, eine aus dem Extruder 23 und der Wasserkühlrinne 24 gebildete Extrusionslinie an, die parallel zur Verseilstrecke verläuft und der der Verseilverband 7 über die Umlenkscheiben 21 und 22 zugeführt wird. In Abwandlung dieses Ausführungsbeispiels besteht auch die Möglichkeit, die Verseilung der Kabeladern 2 mit der Extrusion der Aderisolierung zu verbinden, indem man von den Vorratstrommeln 1 Leiterseile ablaufen läßt, die unmittelbar anschließend mit Hilfe eines Extruders und einer Wasserkühlstrecke umhüllt werden, wie es in der Deutschen Patentanmeldung P 28 33 702. 2 beschrieben ist.

Bei der SZ-Verseilung von Sektoradern mittels einer Verseileinrichtung, deren Verseilköpfe lediglich die Drehzahl, nicht aber die Drehbewegung wechseln, können Abzugsgeschwindigkeit und Drehzahlen so aufeinander abgestimmt sein, daß die Schlaglänge des Verseilgutes im Bereich der Verseileinrichtung beispielsweise abwechselnd + 66 cm und + 200 cm beträgt, so daß im fertigen Verseilgut eine Schlaglänge von ±100 cm vorliegt. Bei gleichbleibender Schlagrichtung innerhalb der Verseileinrichtung 'ist gewährleistet, daß von den Verseilköpfen große Querkräfte auf das Verseilgut übertragen werden können, ohne daß sich die Verseilelemente (Sektoradern) im Bereich der Drallwechselstellen in einer Ebene parallel legen.

## Patentansprüche

1. Vorrichtung zum SZ-Verseilen von Starkstromkabeladern mit sektorförmigem Leiterquerschnitt, bestehend aus raumfest angeordneten Adervorräten (1), aus einem Verseilnippel (5) mit davor angeordneter Zwangsführung (4) für jede Kabelader, aus einer hinter dem Verseilnippel angeordneten, mit wechselnder Drehbewegung umlaufenden Verdrehungsvorrichtung (6) und aus einer Abzug- und Aufwickelvorrichtung (9, 10), dadurch gekennzeichnet, daß die Zwangsführungen (4) raumfest angeordnet sind, daß der Verdrehungsvorrichtung (6) eine synchron mit dieser umlaufende und zu dieser mit Abstand angeordnete zweite Verdrehungsvorrichtung (8) mit einem dahinter angeordneten zweiten Verseilnippel (Verseilpunkt) (9) nachgeschaltet ist, dessen Abstand von dem letzten Angriffspunkt der zweiten Verdrehungsvorrichtung gleich oder annähernd gleich ist dem Abstand des ersten Verseilnippels (6) von dem ersten Angriffspunkt der ersten Verdrehungsvorrichtung, und daß der Abstand (a + b) zwischen dem letzten Angriffspunkt jeder Zwangsführung (4) an einer Kabelader und dem ersten Angriffspunkt der ersten Verdrehungsvorrichtung (6) am Verseilgut kleiner oder höchstens gleich ist der durch die Abzugsgeschwindigkeit und die Drehzahl bzw. Drehzahlen der Verseilvorrichtung gegebenen Schlaglänge des Verseilgutes.

2. Vorrichtung nach Anspruch 1, dadurch gekennzeichnet, daß der Abstand (a + b) kleiner oder höchstens gleich der halben Schlaglänge des Verseilgutes ist.

3. Vorrichtung nach Anspruch 1 oder 2, dadurch gekennzeichnet, daß der Abstand (a) zwischen jeder Zwangsführung (4) und dem Verseilpunkt (5) und die Abstände (b, c) zwischen den Verseilpunkten (5, 9) und den Verseilvorrichtungen (6, 8) unabhängig voneinander einstellbar sind.

4. Vorrichtung nach einem der Ansprüche 1 bis 3, dadurch gekennzeichnet, daß jede Zwangsführung (11) aus mehreren profilierten Führungsrollen (12) besteht, die längs einer Wellenlinie jeweils auf der Innenseite der Wellenlinie angeordnet sind.

5. Vorrichtung nach Anspruch 4, dadurch gekennzeichnet, daß einige der beidseitig der Wellenlinie angeordneten Führungsrollen (12) einander paarweise oder auf Lücke gegenüberstehen.

6. Vorrichtung nach einem der Ansprüche 1 bis 3, dadurch gekennzeichnet, daß jede Zwangsführung (13) aus zwei Umlenkscheiben (14, 15) besteht, auf denen die jeweilige Kabelader (2) mit einem Umschlingungswinkel von wenigstens 90° aufliegt.

7. Vorrichtung nach Anspruch 6, dadurch gekennzeichnet, daß zwischen der zweiten Umlenkscheibe (15) und dem Verseilnippel (5) eine oder mehrere profilierte Führungsrollen (16) angeordnet sind.

8. Vorrichtung nach einem der Ansprüche 1 bis 7, dadurch gekennzeichnet, daß jede Verdrehungsvorrichtung (17, 20) aus einer vom Verseilgut (7) einmal umschlungenen, zur Verseilachse annähernd symmetrisch angeordneten Umlenkscheibe (18) besteht, der zur Zu- und Abführung des Verseilgutes (7) jeweils eine oder mehrere Führungsrollen (19) zugeordnet sind.

## Claims

1. Apparatus for the SZ-stranding of heavy current cable wires having a sector-shaped conductor cross-section comprising stationary wire supplies (1), a stranding nipple (5) preceded by an automatic guide (4) for each cable wire, a rotating device (6) which is arranged behind the stranding nipple and which rotates with an alternating rotary movement, and discharge and reeling devices (9, 10), characterised in that the automatic guides (4) are fixed in position, that the rotating device (6) is followed by a second rotating device (8) which rotates in synchronism with the first device (6) and is spaced at a distance from the first device (6) and which is succeeded by a second stranding nipple (stranding point) (9), the distance of which from the last point of action of the second rotating device is equal or approximately equal to the distance of the first stranding nipple (6) from the first point of action of the first rotating device, and that the distance (a + b) between the last point of action of each automatic guide (4) on a cable wire and the first point of action of the first rotating device (6) on the stranded product is smaller than or at the most equal to the length of lay of the stranded goods which is determined by the discharge speed and the number or numbers of revolutions of the stranding device.

2. Apparatus as claimed in claim 1, characterised in that the distance (a + b) is smaller than or at most equal to half the length of lay of the stranded goods.

3. Apparatus as claimed in claim 1, or claim 2, characterised in that the distance (a) between each automatic guide (4) and the stranding point (5), and the distances (b, c) between the stranding points (5, 9) and the stranding devices (6, 8) can be adjusted independently of one another.

4. Apparatus as claimed in any one of claims 1 to 3, characterised in that each automatic guide (11) consists of a plurality of profiled guide rollers (12) which are arranged along a wavy line, in each case on the inner side of the curves of the wavy line.

5. Apparatus as claimed in claim 4, characterised in that some of the guide rollers (12) which are arranged on both sides of the wavy line face one another in pairs or at a gap.

6. Apparatus as claimed in any one of claims 1 to 3, characterised in that each automatic guide (13) consists of two deflecting discs (14, 15) on which the particular cable wire (2) is arranged with a clasping angle of at least 90°.

7. Apparatus as claimed in claim 6, characterised in that one or more profiled guide rollers (16) is or are arranged between the second deflecting disc (15) and the stranding nipple (5).

8. Apparatus as claimed in any one of the claims 1 to 7, characterised in that each rotating device (17, 20) consists of a deflecting disc (18) which is surrounded once by the stranded goods (7) and is arranged approximately symmetrically with respect to the stranding axis and which is assigned one or more guide rollers (19) for the supply and discharge of the stranded goods (7).

## Revendications

1. Dispositif pour le câblage SZ de conducteurs de câbles pour courants forts à conducteurs de sections transversales sectorales, constitué par des réserves de conducteurs (1) pour une filière d'assemblage (5) avec guidage forcé (4) amont pour chaque conducteur de câble, par un dispositif de torsion (6) disposé derrière la filière d'assemblage et tournant dans des sens alternés et par un dispositif de tirage et d'enroulement (9, 10), caractérisé par le fait, que les guidages forcés (4) sont fixes dans l'espace, qu'en aval du dispositif de torsion (6) est prévu, à une distance de ce dernier et tournant en synchronisme avec lui, un dispositif de torsion (8) à la suite duquel est disposée une seconde filière d'assemblage (point de câblage) (9) dont la distance au dernier point d'attaque du second dispositif de torsion est égale sensiblement à la distance entre la première filière d'assemblage (6) et le premier point d'attaque du premier dispositif de torsion, et que la distance (a + b) entre le dernier point d'attaque de chaque guidage forcé (4) sur un conducteur isolé du câble et le premier point d'attaque du premier dispositif de torsion (6) sur le produit de câblage est inférieure ou au plus égale à la longueur du pas du produit de câblage, donnée par la vitesse de tirage et le ou les nombres de tours du dispositif de câblage.

2. Dispositif selon la revendication 1, caractérisé par le fait que la distance (a + b) est inférieure ou au plus égale à la moitié de la longueur du pas du produit de câblage.

3. Dispositif selon la revendication 1 ou 2, caractérisé par le fait que la distance (a) entre chaque guidage forcé (4) et le point de câblage (5) et les distances (b, c) entre les points de câblage (5, 9) et les dispositifs de torsion (6, 8) sont réglables indépendamment les uns des autres.

4. Dispositif selon l'une des revendications 1 à 3, caractérisé par le fait que chaque guidage forcé (11) est constitué par plusieurs poulies de guidage profilées (12) qui sont disposées le long d'une ligne ondulée, respectivement sur le côté intérieur de celle-ci.

5. Dispositif selon la revendication 4, caractérisé par le fait que quelques-unes des poulies de guidage (12) qui sont disposées des deux côtés de la ligne ondulée sont disposées par paires de poulies opposées ou en quinconce.

6. Dispositif selon l'une des revendications 1 à 3, caractérisé par le fait que chaque guidage forcé (13) est constitué par deux poulies de renvoi (14, 15) sur lesquelles porte le conducteur de câble correspondant" (2), avec un angle de contact ou d'enroulement d'au moins 90°.

7. Dispositif selon la revendication 6, caractérisé par le fait qu'entre la seconde poulie de renvoi (15) et la filière de câblage (5) sont prévues une ou plusieurs poulies de guidage profilées (16).

8. Dispositif selon l'une des revendications 1 à 7, caractérisé par le fait que chaque dispositif de torsion (17, 20) est constitué par une poulie de renvoi (18) disposée à peu prés symétriquement à l'axe de câblage et entourée une fois par le produit de câblage (7), à chaque poulie étant associée une ou plusieurs poulies de guidage (19) pour amener et évacuer le produit de câblage.
